# EUROPÄISCHE PATENTSCHRIFT

(11) **EP 0 304 592 B1**
(45) Veröffentlichungstag und Bekanntmachung des Hinweises auf die Patenterteilung: **25.08.1993**
(21) Anmeldenummer: 88110933.4
(22) Anmeldetag: 08.07.1988
(51) Int. Cl.: E06B 3/96

(54) **Verfahren zum Verbinden eines Blendrahmenprofils mit einem Schwellenprofil und Schwellenverbinder zur Durchführung dieses Verfahrens**
Assembling method and element for joining a stile with a sill of a fixed frame
Procédé d'assemblage d'un montant avec le seuil d'un dormant et pièce d'assemblage pour sa réalisation

(30) Priorität: 19.08.1987 DE 3727663
(43) Veröffentlichungstag der Anmeldung: 01.03.1989
(73) Patentinhaber: HÜLS TROISDORF AKTIENGESELLSCHAFT, D-53839 Troisdorf (DE)
(72) Erfinder: Budich, Wolfgang, D-521 Troisdorf (DE); Ahrens, Maik, D-5202 Hennef-Söven (DE); Büscher, Hans, D-521 Troisdorf-Müllekoven (DE)

(56) Entgegenhaltungen:
- DE-U- 8 715 664
- FR-A- 1 109 314
- FR-A- 1 569 053
- FR-A- 2 259 220
- FR-A- 2 285 505
- NL-A- 6 906 307
- US-A- 2 788 097
- US-A- 3 032 839

## Beschreibung

Die Erfindung betrifft einen Schwellenverbinder und ein Verfahren zum verbinden eines Blendrahmenprofils mit einem Schwellenprofil.

Türen und Türrahmen werden heute in zunehmendem Umfang aus Kunststoffprofilen hergestellt. Während die Rahmenprofile bei aus handelsüblichen Blendrahmenprofilen aus Kunststoff gefertigt werden, setzt man als Schwellenprofile überwiegend Stahl- oder Aluminiumprofile ein. Das verbinden dieser Schwellenprofile mit den seitlichen Blendrahmenprofilen ist mit hohem Aufwand verbunden: zunächst werden die seitlichen Blendrahmenprofile und das Schwellenprofil zugeschnitten, anschließend werden die Enden des Schwellenprofils durch Kontur-Fräsung genau der Profilierung der seitlichen Blendrahmenprofile angepaßt. Nach dem Einpassen des solchermaßen vorbereiteten Schwellenprofiles zwischen die seitlichen Blendrahmenprofile werden diese mittels einer Verschraubung mit dem Schwellenprofil verbunden.

Von Bedeutung für die Funktionsfähigkeit des Türrahmens ist außerdem die anschließende, dauerelastische Abdichtung der Fugen zwischen den einzelnen Profilen, die trotz großen Aufwandes auf Dauer keine Garantie für ausreichende Wasserdichtigkeit bietet.

Aus der DE-A-35 13 274 ist ein Verfahren zum Verbinden von zwei im rechten Winkel aneinanderstoßenden Rahmenstäben von Fenstern bekannt, bei dem diese mittels eines speziellen Verbindungsteiles miteinander verbunden werden. Dieses bekannte Verbindungsteil ist jedoch nicht zum Verbinden von Schwellenprofilen mit Blendrahmenprofilen vorgesehen.

In der FR-A-2.259.220, bzw. der entsprechenden DE-A-25 12 250 ist ein Zusammenfügungsverband für Rahmen und Blendrahmenstücke beschrieben, der zwar aufgeklipst werden kann, jedoch nicht in Längsrichtung verschiebbar ist und damit eine Justierung nicht ermöglicht. Zudem ist sein Einsatz nicht für Schwellenprofile angegeben.

Die aus der US-A-2,788,097 bekannten Eckverbinder unterscheiden sich wesentlich von dem erfindungsgemäßen Verbindungsteil, da sie zwar aufgeschoben werden können, aber nicht beliebig über die Länge des Profils zu verschieben sind.

Die Verbindungseinrichtungen der FR-A-2.285.505, bzw. der entsprechenden DE-A-25 42 232 dienen nur als Haltestrebe zum kurzfristigen Stabilisieren des Rahmens während der Montage und sind nicht bleibender Bestandteil der Tür. Sie werden auch nicht aufgeklipst, sondern mit einem Haken am Rahmen eingerastet.

Aufgabe der Erfindung ist es, ein Verbindungsteil und ein vereinfachtes Verfahren zum Verbinden eines Blendrahmenprofils mit einem Schwellenprofil zur Verfügung zu stellen, bei dem insbesondere die Justierung zwischen den Blendrahmenprofilen und dem Schwellenprofil mit geringem Aufwand möglich ist.

Die Erfindung löst diese Aufgabe durch einen Schwellenverbinder gemäß dem Anspruch 1 bzw. durch ein Verfahren gemäß Anspruch 4.

Bei dem erfindungsgemäßen Schwellenverbinder entfällt die zeit- und kostenintensive Anpassung des Schwellenprofils an die seitliche Kontur der Blendrahmenprofile. Die Blendrahmenprofile und das Schwellenprofil müssen lediglich durch einen rechtwinkligen Schnitt abgelängt werden und brauchen nicht weiter vorbereitet zu werden.

Weiterhin gewährleistet der erfindungsgemäße Einsatz eines Schwellenverbinders - es wird je ein "rechter" und ein "linker" Schwellenverbinder für die beiden seitlichen Blendrahmenprofile benötigt - eine mechanisch stabile Befestigung der verwendeten Teile untereinander, die auch hohe seitliche Kräfte aufzunehmen vermag. Schließlich können die Fugen zwischen Blendrahmenprofilen und Schwellenverbinder einerseits und Schwellenverbinder und Schwellenprofil andererseits mit geringem Aufwand dauerhaft abgedichtet werden.

Der erfindungsgemäße Schwellenverbinder wird mit dem Schwellenprofil kraft- und formschlüssig verbunden. Hierzu weist der Schwellenverbinder an seiner Unterseite eine Hinterschneidung auf, die in eine entsprechende Hinterschneidung des Schwellenprofils einführbar ist. Weiterhin weist der Schwellenverbinder an seiner vorderen und hinteren Kante jeweils einen stufenförmigen Absatz auf, so daß der Schwellenverbinder durch leichte Krafteinwirkung auf das Schwellenprofil gerastet werden kann.

Nach einer alternativen Ausführungsform des erfindungsgemäßen Schwellenverbinders wird der Schwellenverbinder seitlich auf das Schwellenprofil aufgeschoben, um eine formschlüssige Verbindung zu erreichen.

Anschließend wird das Schwellenprofil mittels einer Kleb- oder Schraubverbindung mit dem Schwellenverbinder kraftschlüssig verbunden. Hierzu weist der Schwellenverbinder bevorzugt eine eingesetzte Gewindehülse auf, in die eine entsprechende Schraube eingeschraubt werden kann.

Der Schwellenverbinder weist an seiner Oberseite eine im wesentlichen ebene Dichtfläche auf, die der Außenkontur des Blendrahmenprofils angepaßt ist. Vor dem Verbinden des Schwellenverbinders mit dem Blendrahmenprofil wird diese Dichtfläche bevorzugt mit einem dauerelastischen Dichtmittel versehen, um die Fuge zwischen dem Schwellenverbinder und dem Blendrahmenprofil dauerhaft elastisch abzudichten. Entsprechend wird bevorzugt die Unterseite des Schwellenverbinders mit einem dauerelastischen Dichtmittel versehen, um die Fugen zwischen Schwellenverbinder und Schwellenprofil dauerhaft elastisch abzudichten.

Obgleich der Einsatz von speziellen Verbindungsteilen seit langem zum Verbinden von zwei in rechtem Winkel aufeinanderstoßenden Rahmenstäben von Fenstern bekannt ist, wurden nach Wissen der Anmelderin niemals Blendrahmenprofile mit Schwellenprofilen gemäß dem erfindungsgemäßen Verfahren verbunden.

Die Erfindung wird im folgenden anhand eines Ausführungsbeispiels sowie der Zeichnung näher beschrieben.
Es zeigen dabei
Figur 1 eine perspektivische Ansicht (Explosionszeichnung) eines Blendrahmenprofils, eines Schwellenprofils sowie eines Schwellenverbinders vor der Montage,
Figur 2 einen Schnitt durch ein Schwellenprofil mit aufgesetztem Schwellenverbinder und Blendrahmenprofil im fertig montierten Zustand.

Gemäß Figur 1 wird das Blendrahmenprofil 2 durch senkrechtes Aufschieben mit dem Schwellenverbinder 1 verbunden. Der Schwellenverbinder weist dabei auf seiner Oberseite 4 eine umlaufende Dichtungsfläche 5 auf, die im wesentlichen eben ausgebildet ist, um eine sichere Aufstandfläche für das Blendrahmenprofil 2 zu bilden. Um eine wasserdichte Verbindung zwischen Blendrahmenprofil 2 und Schwellenverbinder 1 zu erreichen, wird vor der Montage die Dichtungsfläche 5 mit einer handelsüblichen dauerelastischen Dichtmasse bestrichen. Nach dem Aufstecken des Schwellenverbinders 1 auf das Blendrahmenprofil 2 werden diese durch eine Kleb- und/oder Schraubverbindung miteinander verbunden. Der Schwellenverbinder 1 weist hierzu drei zungenartige Flansche 6 auf, die jeweils in entsprechende Außenprofilierungen 7 des Blendrahmenprofils 2 eingeschoben werden können.

Nach der Befestigung der Schwellenverbinder 1 mit den beiden Blendrahmenprofilen 2 wird das Schwellenprofil 3 durch Aufrasten oder seitliches Einschieben mit den Schwellenverbindern 1 formschlüssig verbunden. In diesem Zustand kann durch seitliches Verschieben der Blendrahmenprofile 2 mit den angesetzten Schwellenverbindern 1 eine genaue Justierung vorgenommen werden, wobei die fomschlüssige Verbindung zwischen Schwellenverbinder 1 und Schwellenprofil 3 diese Arbeit erleichtert. Die formschlüssige Verbindung zwischen Schwellenverbinder 1 und Schwellenprofil 3 wird durch die Hinterschneidung 8 des Schwellenverbinders sowie die Hinterschneidung 9 des Schwellenprofils 3 zusammen mit den stufenförmigen Absätzen 12, 13 des Schwellenverbinders 1 erreicht.

Die stufenförmigen Absätze 12, 13 an der vorderen Kante 10 und der hinteren Kante 11 des Schwellenverbinders (1) sind in ihrem Abstand der Breite des Schwellenprofils 3 angepaßt.

Vor dem Aufrasten oder Einschieben des Schwellenprofils 3 in die Schwellenverbinder 1 kann bevorzugt die Unterseite des Schwellenverbinders 1 mit einer handelsüblichen dauerelastischen Dichtmasse versehen werden, um eine dauerhafte Abdichtung der Fuge zwischen dem Schwellenverbinder 1 und dem Schwellenprofil 3 zu erreichen.

Zur kraftschlüssigen Verbindung zwischen Schwellenverbinder 1 und Schwellenprofil 3 ist in dem Schwellenverbinder 1 eine Schraubhülse 16 vorgesehen. Die Schraube 15 fixiert anschließend den Schwellenverbinder 1 mit dem Schwellenprofil 3 kraftschlüssig.

Der erfindungsgemäße Schwellenverbinder 1 stellt mit dem erfindungsgemäßen Verfahren zum Verbinden eines Blendrahmenprofils 2 mit einem Schwellenprofil 3 eine wesentliche Erleichterung bei der Herstellung von Türen oder dergleichen dar.

## Patentansprüche

1. Schwellenverbinder (1) zum Verbinden eines Blendrahmenprofils (2) mit einem Schwellenprofil (3),
- wobei der Schwellenverbinder (1) an seiner Oberseite (4) eine der Außenkontur des Blendrahmenprofils (2) entsprechende ebene Dichtungsfläche (5)
- und auf seiner Unterseite eine dem Schwellenprofil (3) entsprechende Form aufweist,
- wobei der Schwellenverbinder (1) formschlüssig mit dem Schwellenprofil (3) durch Aufklipsen oder seitliches Aufschieben des Schwellenverbinders (1) auf das Schwellenprofil (3) verbindbar ist,
- an seiner Unterseite eine Hinterschneidung (8) aufweist, die in eine entsprechende Hinterschneidung (9) des Schwellenprofils (3) eingreift,
- und an der vorderen und hinteren Längskante (10, 11) je einen stufenförmigen Absatz (12, 13) aufweist, wobei der Abstand dieser Stufen (12, 13) der Breite des Schwellenprofils (3) entspricht.

2. Schwellenverbinder (1) nach Anspruch 1, ***dadurch gekennzeichnet,*** daß der Schwellenverbinder (1) durch Aufbringen eines Dichtungsmittels auf die Ober- und Unterseite des Schwellenverbinders (1) gegenüber dem Blendrahmenprofil (2) und dem Schwellenprofil (3) abdichtbar ist.

3. Schwellenverbinder (1) nach Anspruch 1 oder 2, ***dadurch gekennzeichnet,*** daß der Schwellenverbinder (1) kraftschlüssig mit dem Schwellenprofil (3) durch Verschrauben verbindbar ist.

4. Verfahren zum Verbinden eines Blendrahmenprofils (2) mit einem Schwellenprofil (3) durch einen Schwellenverbinder (1) nach einem der Ansprüche 1 bis 3, ***dadurch gekennzeichnet,*** daß der Schwellenverbinder (1) nach dem Aufklipsen oder seitlichen Aufschieben in Längsrichtung der Schwelle verschieblich ist.

## Claims

1. Sill connector (1) for joining a fixed frame section (2) with a sill section (3),
- wherein the sill connector (1) has, on its top side (4) a flat sealing surface (5) corresponding to the external contour of the fixed frame section (2)
- and has on its underside a shape corresponding to the sill section (3),
- with the sill connector (1) being connectible form lockingly with the sill section (3) by clipping-on or pushing of the sill connector (1) from the side onto the sill section (3),
- having on its underside an undercut (8) which engages in a corresponding undercut (9) of the sill section (3),
- and having on the forward and rear longitudinal edges (10, 11) a step-shaped ledge (12, 13) with the distance apart of the steps (12, 13) corresponding to the width of the sill section (3).

2. Sill connector (1) according to Claim 1, characterised in that the sill connector (1) is sealable with respect to the fixed frame section (2) and the sill section (3) by application of a sealing agent to the topside and underside of the sill connector (1).

3. Sill connector (1) according to Claim 1 or 2, characterised in that the sill connector (1) can be connected force fittingly with the sill section (3) by means of screw connection.

4. Method for connecting a fixed frame section (2) with a sill section (3) by means of a sill connector (1) according to one of Claims 1 to 3, characterised in that the sill connector (1) is displaceable by clipping on or pushing from the side in the longitudinal direction of the sill.

## Revendications

1. Pièce d'assemblage de seuil (1) pour assembler un profilé de dormant (2) à un profilé de seuil (3),
- la pièce d'assemblage de seuil (1) présentant en son côté supérieur (4) une surface d'étanchéité plane (5) correspondant au contour extérieur du profilé de dormant (2),
- et présentant sur son côté inférieur une forme correspondant au profilé de seuil (3),
- la pièce d'assemblage de seuil (1) pouvant être assemblée, par conjugaison de formes, au profilé de seuil (3), par emboîtement-enclenchement ou par emboîtement latéral de la pièce d'assemblage de seuil (1) sur le profilé de seuil (3),
- la pièce d'assemblage de seuil présentant sur son côté inférieur une partie en contredépouille (8) qui s'engage dans une partie en contredépouille correspondante (9) du profilé de seuil (3),
- et présentant sur ses bords avant et arrière (10, 11) un épaulement en forme de gradin (12, 13), la distance entre ces gradins (12, 13) correspondant à la largeur du profilé de seuil (3).

2. Pièce d'assemblage de seuil (1) selon revendication 1, caractérisée par le fait que la pièce d'assemblage de seuil (1) peut être rendue étanche par rapport au profilé de dormant (2) et au profilé de seuil (3) par apport d'un moyen d'étanchéité sur le côté supérieur et le côté inférieur de la pièce d'assemblage de seuil (1).

3. Pièce d'assemblage de seuil (1) selon revendication 1 ou 2, caractérisée par le fait que la pièce d'assemblage de seuil (1) peut être assemblée au profilé de seuil (3) par une liaison par serrage par boulonnage ou vissage.

4. Procédé pour assembler un profilé de dormant (2) à un profilé de seuil (3) par une pièce d'assemblage de seuil (1), selon l'une des revendications 1 à 3, caractérisé par le fait que la pièce d'assemblage de seuil (1) peut être déplacée en translation, suivant la direction longitudinale du seuil, après l'emboîtement-enclenchement ou l'emboîtement latéral.
